# EUROPÄISCHE PATENTANMELDUNG

(11) **EP 1 089 391 A2**
(43) Veröffentlichungstag der Anmeldung: **04.04.2001**
(21) Anmeldenummer: 00112255.5
(22) Anmeldetag: 07.06.2000
(51) Int. Cl.: H01R 13/52

(54) **Elektrischer Verbinder**

(30) Priorität: 09.08.1999 DE 19937540
(71) Anmelder: Delphi Technologies, Inc., Troy, MI 48007 (US)
(72) Erfinder: Günay, Tarik, 41460 Neuss (DE); Neumann, Ludwig, 14542 Werder (DE); Koch, Robert, 41474 Düsseldorf (DE); Krakat, Heide, 42349 Wuppertal (DE)
(74) Vertreter: Manitz, Finsterwald & Partner

(57) **Zusammenfassung**

Die Erfindung betrifft einen elektrischen Verbinder zum lösbaren Kuppeln mindestens zweier elektrischer Leiter. Der elektrische Verbinder weist zwei lösbar miteinander verbindbare Anschlußkupplungen für die zu kuppelnden elektrischen Leiter auf, wobei an mindestens eine der beiden Anschlußkupplungen ein den betreffenden elektrischen Leiter wenigstens teilweise umschließender Einsatz zum Abdichten der Anschlußkupplung vorzugsweise lösbar befestigbar ist. In dem Einsatz ist mindestens eine mit einer aushärtbaren Dichtungsmasse füllbare Kammer ausgebildet, durch die der elektrische Leiter verläuft.

## Beschreibung

Die Erfindung betrifft einen elektrischen Verbinder zum lösbaren Kuppeln mindestens zweier elektrischer Leiter mit zwei lösbar miteinander verbindbaren Anschlußkupplungen für die zu kuppelnden elektrischen Leiter, wobei mindestens eine der beiden Anschlußkupplungen nach außen hin abgedichtet ist.

Ein Stecker der eingangs genannten Art, bei dem zumindest eine seiner beiden Anschlußkupplungen nach außen hin abgedichtet ist, wird üblicherweise dann eingesetzt, wenn der elektrische Verbinder Umwelteinflüssen wie Spritzwasser, hoher Luftfeuchtigkeit oder ähnlichem ausgesetzt ist. So wird ein derartiger Steckverbinder beispielsweise bei Kraftfahrzeugen im Motorbereich für die verschiedenen Kontaktstellen der Zündanlage oder für Sensoren, sowie im Karosseriebereich für die Außenspiegel oder das Schiebedach verwendet. Zum Abdichten der Anschlußkupplung wird der in die Anschlußkupplung eingesetzte elektrische Leiter üblicherweise mit Hilfe eines zähflüssigen Kunststoffmaterials umgossen, das aushärtet und auf diese Weise die Anschlußkupplung nach außen hin abdichtet und die in der Anschlußkupplung aufgenommenen Kontaktteile des elektrischen Leiters vor Umwelteinflüssen schützt.

Es ist Aufgabe der Erfindung, einen elektrischen Verbinder mit abgedichteter Anschlußkupplung anzugeben, bei dem die Anschlußkupplung auf vergleichsweise schonende Weise abgedichtet werden kann.

Die Erfindung löst die Aufgabe durch einen elektrischen Verbinder mit den Merkmalen nach Anspruch 1, und insbesondere dadurch, daß an mindestens eine der beiden Anschlußkupplungen ein den betreffenden elektrischen Leiter wenigstens teilweise umschließender Einsatz zum Abdichten der Anschlußkupplung vorzugsweise lösbar befestigbar ist, und daß in dem Einsatz mindestens eine mit einer aushärtbaren Dichtungsmasse füllbare Kammer ausgebildet ist, durch die der elektrische Leiter verläuft.

Bei der Erfindung wird der besonders sensible Abschnitt des elektrischen Leiters, mit dem der elektrische Leiter in die Anschlußkupplung übergeht, mit Hilfe der aushärtbaren Dichtungsmasse abgedichtet, wobei gegenüber der Verwendung einer geschmolzenen Dichtungsmasse der Vorteil besteht, daß der elektrische Leiter nicht unnötig erwärmt wird. Der auf diese Weise im Einsatz aufgenommene und abgedichtete elektrische Leiter wird gemeinsam mit dem Einsatz in die Anschlußkupplung eingesetzt, wobei der Einsatz wiederum die Anschlußkupplung nach außen hin abdichtet. Durch die kombinierte Verwendung der aushärtbaren Dichtungsmasse zum Abdichten des Übergangs des elektrischen Leiters in die Anschlußkupplung einerseits und dem die Anschlußkupplung abdichtenden Einsatz andererseits wird auf vergleichsweise einfache Art und Weise eine ordnungsgemäße Abdichtung der Anschlußkupplung ermöglicht. Darüber hinaus können durch die Verwendung der aushärtbaren Dichtungsmasse zum Abdichten der Übergänge des elektrischen Leiters in die Anschlußkupplung unterschiedlichste elektrische Leiter mit den verschiedensten Oberflächenstrukturen wirkungsvoll abgedichtet werden, da sich die vor dem Aushärten flüssige bzw. zähflüssige Dichtungsmasse gleichmäßig an die abzudichtenden Oberflächen anschmiegen kann.

Weitere vorteilhafte Weiterbildungen der Erfindung ergeben sich aus der nachfolgenden Beschreibung, der beigefügten Zeichnung sowie den Unteransprüchen.

So wird ferner vorgeschlagen, auch den in der Anschlußkupplung befestigbaren Einsatz durch die aushärtbare Dichtungsmasse nach außen hin abzudichten, so daß auf zusätzliche Dichtungselemente wie O-Ringe, Profildichtungen oder ähnliches verzichtet werden kann.

Als Einsatz wird bei einer bevorzugten Ausführungsform die Verwendung einer Klammer vorgeschlagen, die aus zwei Klammerabschnitten gebildet ist. Die Klammerabschnitte können entweder schwenkbar miteinander verbunden sein und zum Umschließen des elektrischen Leiters aufeinander zu geklappt werden, oder sie sind als separate Bauteile ausgebildet, die zum Umschließen des elektrischen Leiters miteinander verriegelt werden. Die Verwendung einer Klammer als Einsatz hat den Vorteil, daß die Dichtungsmasse in die zunächst geöffnete Klammer einfüllbar ist und die Klammern anschließend zum Umschließen und Abdichten des elektrischen Leiters geschlossen werden können. Zu diesem Zweck ist es besonders Vorteilhaft, wenn in jedem der Klammerabschnitte eine Aussparung ausgebildet ist, die bei geschlossener Klammer die den elektrischen Leiter umschließende Kammer für die Dichtungsmasse bilden.

Des weiteren kann der als Klammer ausgebildete Einsatz zusätzlich als Sicherung verwendet werden, die ein Herausziehen des elektrischen Leiters aus der Anschlußkupplung nach der Montage des Einsatzes verhindert. Hierzu wird beispielsweise vorgeschlagen, an mindestens einem der Klammerabschnitte eine Klemmerhebung auszubilden, die mit einer am anderen Klammerabschnitt ausgebildeten Vertiefung zum Klemmen des elektrischen Leiters in Eingriff gebracht ist, wenn die Klammer geschlossen ist. Auf diese Weise kann der elektrische Leiter, ohne daß seine äußere Isolierung beschädigt wird, schonend und gleichzeitig abgedichtet im Einsatz in einer definierten Lage gehalten werden.

Die Klammerabschnitte sind vorzugsweise durch eine Rastverbindung lösbar miteinander verbunden, so daß beispielsweise bei einer notwendigen Reparatur die Klammer aus der Anschlußkupplung gelöst und anschließend geöffnet werden kann, damit der betreffende elektrische Leiter ausgetauscht bzw. repariert werden kann.

Bei einer bevorzugten Ausführungsform wird zum Abdichten des Einsatzes in der Anschlußkupplung vorgeschlagen, an seiner in Einführrichtung in die Anschlußkupplung gesehen führenden Stirnseite eine von dieser abstehende, umlaufende Kante auszubilden. Die umlaufende Kante ist in einer an der Anschlußkupplung ausgebildeten, umlaufenden Nut aufnehmbar, welche zum Abdichten gleichfalls mit der aushärtbaren Dichtungsmasse befüllbar ist.

Als aushärtbare Dichtungsmasse wird ein Silikongel, vorzugsweise ein aus zwei Komponenten zu mischendes Silikongel verwendet, das einerseits eine gute Dichtungswirkung und Beständigkeit gegenüber Umwelteinflüssen aufweist und andererseits mit den verschiedenen Isoliermaterialien des elektrischen Leiters verträglich ist.

Aufgrund der guten Dichtungswirkung der Dichtungsmasse wird der erfindungsgemäße elektrische Verbinder insbesondere für flexible gedruckte Schaltungen oder Flachbandkabel verwendet.

Nachfolgend wird die Erfindung anhand zweier Ausführungsbeispiele unter Bezugnahme auf die Zeichnung näher erläutert. Darin zeigen:
- Fig. 1: eine perspektivische Explosionsdarstellung eines ersten Ausführungsbeispiels eines elektrischen Verbinders zum lösbaren Kuppeln zweier flexibler gedruckter Schaltungen,
- Fig. 2: eine vergrößerte perspektivische Darstellung des gekuppelten Verbinders nach Fig. 1 in geschnittener Ansicht, und
- Fig. 3: eine perspektivische Explosionsdarstellung eines zweiten Ausführungsbeispieles eines elektrischen Verbinders zum Kuppeln von mehreren Litzen mit einer flexiblen gedruckten Schaltung.

In Fig. 1 ist eine perspektivische Explosionsdarstellung einer ersten Auführungsform eines elektrischen Verbinders 10 zum lösbaren Kuppeln zweier flexibler gedruckter Schaltungen 12 und 14 gezeigt. Der Verbinder 10 weist eine Anschlußkupplung 16 mit einem als Klammer 18 ausgebildeten Einsatz für die erste flexible gedruckte Schaltung 12 und eine Gegenkupplung 20 mit einer zur ersten Klammer 18 identischen zweiten Klammer 22 für die zweite flexible gedruckte Schaltung 14 auf.

Wie Fig. 1 zeigt, hat die Anschlußkupplung 16 an ihrem kupplungsseitigen Ende einen im Querschnitt etwa rennbahnförmigen Steckabschnitt 24, der in einen Verriegelungsabschnitt 26 übergeht. An der Stirnseite des Steckabschnittes 24 sind insgesamt vier Durchtrittsöffnungen 28 ausgebildet, die jeweils in einer Kontaktteilkammer 30 (vgl. Fig. 2) zur Aufnahme einer Steckerbuchse 32 münden. Auf den Steckabschnitt 24 ist ferner eine gleichfalls etwa rennbahnförmige Profildichtung 34 aufgeschoben, deren Zweck später noch erläutert wird.

Der Verriegelungsabschnitt 26 weist eine Stützplatte 36 von etwa rechteckiger Form auf, die mit gleichbleibendem radialen Abstand vom Steckabschnitt 24 absteht. Von der in Richtung des kupplungsseitigen Endes der Anschlußkupplung 16 zeigenden Flachseite der Stützplatte 36 stehen zu beiden Seiten des Steckabschnitts 24 zwei identische Rasthaken 38 und 40 ab, deren Hakenabschnitte voneinander abgewandt sind. Von der entgegengesetzten Flachseite der Stützplatte 36 steht ein umlaufender Bund 42 ab, der eine Aufnahme für die Klammer 18 bildet, wie Fig. 2 zeigt.

Der Bund 42 weist an seinen beiden parallel zueinander verlaufenden Wandabschnitten größerer Länge jeweils eine Lasche 44 bzw. 46 auf, die mittig angeordnet ist und durch zwei in Längsrichtung der Anschlußkupplung 16 verlaufende Schlitze derart abgetrennt ist, daß die jeweilige Lasche 44 bzw. 46 bezüglich des Bundes 42 aus ihrer in den Figuren 1 und 2 gezeigten Ruhelage kurzfristig gebogen werden kann. In jeder Lasche 44 und 46 ist eine etwa quadratische Rastöffnung 48 ausgebildet, wobei aus Übersichtlichkeitsgründen nur die an der in den Fig. 1 und 2 oben dargestellten Lasche 44 ausgebildete Rastöffnung 48 gezeigt ist.

Wie Fig. 2 zeigt, ist die Klammer 18 aus zwei Klammerabschnitten 50 und 52 gebildet, die an ihren Seitenflächen jeweils durch eine Rastverbindung 54 (vgl. Fig. 1) miteinander verriegelt sind, wobei aus Übersichtlichkeitsgründen nur die Rastverbindung 54 gezeigt ist. In jeder der beiden Klammerabschnitte 50 und 52 ist eine Aussparung 56 bzw. 58 ausgebildet, die bei geschlossener Klammer 18 gemeinsam eine Kammer 60 zur Aufnahme einer aushärtbaren Dichtungsmasse bilden, wie später noch erläutert wird. An der der Anschlußkupplung 16 abgewandten Stirnseite des in Fig. 2 oben dargestellten Klammerabschnittes 50 ist eine Klemmerhebung 62 ausgebildet, die mit einer an dem unteren Klammerabschnitt 52 ausgebildeten Vertiefung 64 zumindest annähernd in Eingriff gebracht werden kann. Die beiden anderen Stirnseiten der Klammerabschnitte 50 und 52, die in montiertem Zustand in der durch den Bund 42 gebildeten Aufnahme angeordnet sind, sind etwas zurückgenommen, so daß zwischen den beiden einander zugewandten Kanten der beiden Klammerabschnitte 50 und 52 ein Spalt 66 ausgebildet ist. An der in Einführrichtung in die Anschlußkupplung gesehen führenden Stirnseite der Klammer 18 ist eine von dieser abstehende, umlaufende Kante 68 ausgebildet (vgl. auch Fig. 1), die in einer in der Aufnahme der Anschlußkupplung 16 ausgebildeten, umlaufenden Nut 70 aufnehmbar ist, wie Fig. 2 zeigt.

An jeder der beiden Flachseiten der Klammer 18 ist jeweils mittig eine Rasterhebung 72 ausgebildet, die mit zwei in Richtung der Kante 68 geneigt verlaufenden Anlaufschrägen in die Seitenfläche der Klammer 18 übergeht, während die der Kante 68 abgewandte Rückseite der Rasterhebung 72 in die der mit der Kante 68 versehenen Stirnseite entgegengesetzte Stirnseite der Klammer 18 verläuft. Auch hier ist aus Übersichtlichkeitsgründen nur eine der beiden Rasterhebungen 72 dargestellt.

In montiertem Zustand klemmt die Klammer 18 die durch sie hindurchgeführte flexible gedruckte Schaltung 12, an deren Anschlußende die insgesamt vier Steckerbuchsen 32 durch Crimpen befestigt sind. Wie insbesondere Fig. 2 zeigt, ist die flexible gedruckte Schaltung 12 durch die Kammer 60 der Klammer 18 geführt, wobei sie durch die Klemmerhebung 62 in der Vertiefung 64 geklemmt ist, durch die Kammer 60 verläuft und aus dem Spalt 66 der Klammer 18 austritt. Unmittelbar nach der Klammer 18 sind die Crimpverbindungen 74 (vgl. Fig. 2) ausgebildet, mit denen die Steckerbuchsen 32 an der flexiblen gedruckten Schaltung 12 befestigt sind.

Die Gegenkupplung 22 weist einen Buchsenabschnitt 76 zur Aufnahme des Steckabschnittes 24 der Anschlußkupplung 16 auf, an den sich ein Verriegelungsabschnitt 78 anschließt, der seinerseits in einen Anschlußabschnitt 80 übergeht. Der Buchsenabschnitt 76 weist an seinen beiden kürzeren Seitenflächen jeweils einen angeformten Bügel 82 und 84 auf, in die die beiden Rasthaken 38 und 40 der Anschlußkupplung 16 eingeführt und verrastet werden können. An der in Fig. 1 oben dargestellten Flachseite des Verriegelungsabschnittes 78 ist ein Verriegelungselement 86 angeformt, mit dem die Gegenkupplung 20 in einer entsprechend ausgebildeten Halterung (nicht dargestellt) beispielsweise im Inneren eines Kraftfahrzeuges befestigt werden kann. Der Anschlußabschnitt 80, der eine Aufnahme für die zweite Klammer 22 bildet, weist an seinen beiden Flachseiten jeweils eine mittig angeordnete Lasche 88 bzw. 90 auf, die zu den beiden Laschen 44 und 46 der Anschlußkupplung 16 identisch ausgebildet sind und gleichfalls jeweils mit einer quadratischen Rastöffnung 92 bzw. 94 versehen sind.

Die zur ersten Klammer 18 identisch ausgebildete Klammer 22 dient zum Klemmen der zweiten flexiblen gedruckten Schaltung 14, an deren Anschlußende insgesamt vier Stecker 96 durch Crimpen angeschlossen sind. Die zweite Klammer 22 besteht gleichfalls aus zwei Klammerabschnitten 98 und 100, die die zweite flexible gedruckte Schaltung 14 klemmen und eine Kammer 102 zur Aufnahme einer aushärtbaren Dichtungsmasse bilden. Auch hier weist die Klammer 22 eine umlaufende Kante 104 auf, die in einer in dem Anschlußabschnitt 80 ausgebildeten umlaufenden Nut 106 aufgenommen werden kann.

Zur Montage des elektrischen Verbinders 10 werden in die die jeweilige Kammer 60 bzw. 102 bildenden Aussparungen 56 und 58 der Klammer 18 bzw. 22 mit einem aushärtenden Silikongel als Dichtungsmasse gefüllt. Anschließend wird zwischen die Klammerabschnitte 50 und 52 die flexible gedruckte Schaltung 12 und zwischen die beiden Klammerabschnitte 98 und 100 die zweite flexible gedruckte Schaltung 14 gelegt. Daraufhin werden die jeweiligen Klammerabschnitt 50 und 52 bzw. 98 und 100 miteinander verrastet, wobei das in den Kammern 60 und 102 enthaltene Silikongel zusammengedrückt wird und gegebenenfalls überschüssiges Silikongel aus den Fügebereichen zwischen den Klammerabschnitten 50 und 52 bzw. 98 und 100 austritt, das durch geeignete Mittel entfernt werden kann.

Danach werden die Nut 70 in der Anschlußkupplung 16 und die Nut 106 in der Gegenkupplung 20 gleichfalls mit Silikongel als Dichtungsmasse gefüllt. Anschließend wird die Klammer 18 mit der daran geklemmten flexiblen gedruckten Schaltung 12 mit der umlaufenden Kante 68 in die durch den Bund 42 gebildete Aufnahme der Anschlußkupplung 16 eingeführt. Dabei werden die Steckerbuchsen 32 in die Kontaktteilkammern 30 geschoben, in denen sie verrasten, sobald die Klammer 18 in ihrer endgültigen Einbaulage, die in Fig. 2 gezeigt ist, angelangt ist, in der die Klammer 18 mit ihren Rasterhebungen 72 mit den an den Laschen 44 und 46 ausgebildeten Rastöffnungen 48 in Eingriff steht. Durch die Einführbewegung wird das in der Nut 70 enthaltene Silikongel durch die Kante 68 zusammengedrückt, wobei überschüssiges Silikongel in benachbarte Spalten zwischen der Klammer 18 und der Aufnahme der Anschlußkupplung 16 gefördert wird.

In gleicher Weise wird die Nut 106 der Gegenkupplung 20 mit Silikongel gefüllt und anschließend die zweite Klammer 22 in die in dem Anschlußabschnitt 80 ausgebildete Aufnahme eingesetzt, wobei die am Anschlußende der zweiten flexiblen gedruckten Schaltung 14 angeschlossenen Stecker 96 in entsprechende Kontaktteilkammern 108 im Verriegelungsabschnitt 78 der Gegenkupplung 20 verrastet werden. Sobald das Silikongel in den Kammern 60 und 102 der beiden Klammern 18 und 22 sowie in der Nut 70 der Anschlußkupplung 16 und der Nut 106 der Gegenkupplung 20 ausgehärtet ist, sind die beiden Kupplungen 16 und 20 nach außen hin abgedichtet und der elektrische Verbinder 10 ist einsatzbereit.

Zum Kuppeln des elektrischen Verbinders 10 wird die Anschlußkupplung 16 mit ihrem Steckabschnitt 24 in den Buchsenabschnitt 76 der Gegenkupplung 20 eingeführt, wobei die Profildichtung 34 unter Vorspannung an der Innenwand der im Buchsenabschnitt 76 ausgebildeten Buchse anliegt, während gleichzeitig die Stecker 96 in die Steckbuchsen 32 eingeführt sind. In dieser in Fig. 2 gezeigten, endgültigen Kupplungsstellung sind sämtliche leitfähigen Bauteile wie die Steckerbuchsen 32 und die Stecker 96 sowie die entsprechenden Öffnungen nach außen gegen Umwelteinflüsse geschützt.

In Fig. 3 ist ein zweites Ausführungsbeispiel eines elektrischen Verbinders 120 dargestellt. Der elektrische Verbinder 120 weist eine Anschlußkupplung 122 für eine flexible gedruckte Schaltung 124 mit acht Leiterbahnen sowie eine Gegenkupplung 126 für insgesamt acht isolierte Litzen 128 auf.

Der Aufbau der Anschlußkupplung 122 entspricht dem Aufbau der zuvor beschriebenen Anschlußkupplung 16 des ersten Ausführungsbeispieles, so daß nachfolgend auf eine detaillierte Beschreibung der Anschlußkupplung 122 verzichtet wird. Auch bei dem zweiten Ausführungsbeispiel ist in die Anschlußkupplung 122 eine Klammer 130 mit dem Verriegelungsabschnitt 132 der Anschlußkupplung 122 verrastbar, wobei der Aufbau der Klammer 130 dem Aufbau der beiden zuvor beschriebenen Klammern 18 und 22 entspricht, jedoch an die mit acht Leiterbahnen versehene flexible gedruckte Schaltung angepaßt ist . So ist auch bei der Klammer 130 im Inneren eine Kammer ausgebildet, die mit einer aushärtbaren Dichtungsmasse, beispielsweise einem Silikongel, gefüllt ist. An der flexiblen gedruckten Schaltung 124 sind gleichfalls insgesamt acht Steckerbuchsen 134 angeschlossen, die im Steckabschnitt 136 der Anschlußkupplung 122 aufgenommen werden können.

Die Gegenkupplung 126 weist einen Buchsenabschnitt 138 auf, in den der Steckabschnitt 136 der Anschlußkupplung 122 einführbar ist. An den beiden kurzen Seitenkanten des Buchsenabschnittes 138 sind zwei Rastöffnungen 140 und 142 ausgebildet, die mit den beiden an der Anschlußkupplung 122 ausgebildeten Rasthaken 144 und 146 in Eingriff bringbar sind. An den Buchsenabschnitt 138 der Gegenkupplung 126 schließt sich ein Befestigungsabschnitt 148 an, an dem zwei identisch ausgebildete Befestigungsflansche 150 und 152 angeformt sind, mit deren Hilfe die Gegenkupplung 126 an einer entsprechend vorbereiteten Stelle beispielsweise im Kraftfahrzeug mit Hilfe von Schrauben oder Nieten befestigt werden kann.

An den Befestigungsabschnitt 148 schließt sich ein Anschlußabschnitt 154 an, der in seinem Aufbau dem Anschlußabschnitt 80 der Gegenkupplung 20 des ersten Ausführungsbeispiels entspricht, so daß auf eine weitere Beschreibung verzichtet werden kann. In der Aufnahme des Anschlußabschnittes 154 der Gegenkupplung 126 kann eine Klammer 156 verrastet werden, deren Aufbau gleichfalls im wesentlichen dem Aufbau der bereits zuvor beschriebenen Klammern 18, 22 bzw. 130 entspricht, jedoch mit dem Unterschied, daß durch die Klammer 156 die Litzen 128 geführt sind, wobei die nicht dargestellte Vertiefung oder die nicht dargestellte Klemmerhebung der Klammer 156 mit einer entsprechenden Anzahl Aussparungen versehen ist, in die die einzelnen Litzen 128 aufgenommen sind. Auch in diesem Fall ist in der Klammer 156 eine durchgehende Kammer ausgebildet, die mit einer aushärtbaren Dichtungsmasse wie beispielsweise einem Silikongel gefüllt ist.

An jedem Ende jeder Litze 128 ist ein Stecker 158 durch Crimpen befestigt. Sobald die Klammer 156 in den Anschlußabschnitt 154 der Gegenkupplung 126 eingeführt wird, nachdem die nicht dargestellte Nut im Anschlußabschnitt 154 gleichfalls mit einer Dichtungsmasse gefüllt worden ist, wie zuvor bereits beim ersten Ausführungsbeispiel erläutert wurde, werden die Stecker 158 in am Befestigungsabschnitt 148 ausgebildete Kontaktteilkammern soweit eingeführt, bis die Klammer 156 mit ihren Rasterhebungen 160 an den Laschen 162 des Anschlußabschnittes 154 verrasten, wobei die Stecker 158 mit ihren freien Enden in den Buchsenabschnitt 138 ragen. Auf diese Weise wird die Gegenkupplung 126, wie beim ersten Ausführungsbeispiel, gegen Umwelteinflüsse nach außen hin abgedichtet, so daß die im Befestigungsabschnitt 148 aufgenommenen Stecker 158 vor äußeren Einflüssen geschützt sind. In gleicher Weise wird auch die Anschlußkupplung 122 zusammengesetzt, wie es bereits ausführlich beim ersten Ausführungsbeispiel erläutert wurde.

Sobald die Dichtungsmasse in der Anschlußkupplung 122 und der Gegenkupplung 126 ausgehärtet ist, ist der elektrische Verbinder 120 einsatzbereit. Der elektrische Verbinder 120 kann dann gekuppelt werden, indem die Anschlußkupplung 122 mit ihrem Steckabschnitt 136 in den Buchsenabschnitt 138 der Gegenkupplung 126 eingeführt wird, wobei eine auf den Steckabschnitt 136 aufgeschobene Profildichtung 164 den Übergang zwischen den beiden Kupplungen 122 und 126 gegenüber äußeren Umwelteinflüssen abdichtet.

Bei den dargestellten Ausführungsbeispielen wurden beide Kupplungen 16 und 20 bzw. 122 und 126 abgedichtet. Selbstverständlich kann auch nur eine der genannten Kupplungen in der zuvor beschriebenen Art abgedichtet sein, während die entsprechende zweite Kupplung in herkömmlicher Weise gestaltet ist. Die beschriebenen elektrischen Verbinder eigenen sich insbesondere für den Motorbereich, beispielsweise zum Anschließen der Zündkerzen. Ferner finden sie Verwendung bei der elektrischen Verbindung des Außenspiegels mit der entsprechenden Ansteuerung oder für den Antrieb des Schiebedaches.

### Bezugszeichenliste

- 10: elektrischer Verbinder
- 12: flexible gedruckte Schaltung
- 14: flexible gedruckte Schaltung
- 16: Anschlußkupplung
- 18: Klammer
- 20: Gegenkupplung
- 22: Klammer
- 24: Steckabschnitt
- 26: Verriegelungsabschnitt
- 28: Durchtrittsöffnungen
- 30: Kontaktteilkammern
- 32: Steckerbuchsen
- 34: Profildichtung
- 36: Stützplatte
- 38: Rasthaken
- 40: Rasthaken
- 42: Bund
- 44: Lasche
- 46: Lasche
- 48: Rastöffnung
- 50: Klammerabschnitt
- 52: Klammerabschnitt
- 54: Rastverbindung
- 56: Aussparung
- 58: Aussparung
- 60: Kammer
- 62: Klemmerhebung
- 64: Vertiefung
- 66: Spalt
- 68: Kante
- 70: Nut
- 72: Rasterhebung
- 74: Crimpverbindungen
- 76: Buchsenabschnitt
- 78: Verriegelungsabschnitt
- 80: Anschlußabschnitt
- 82: Bügel
- 84: Bügel
- 86: Verriegelungselement
- 88: Lasche
- 90: Lasche
- 92: Rastöffnung
- 94: Rastöffnung
- 96: Stecker
- 98: Klammerabschnitt
- 100: Klammerabschnitt
- 102: Kammer
- 104: Kante
- 106: Nut
- 108: Kontaktteilkammern
- 120: elektrischer Verbinder
- 122: Anschlußkupplung
- 124: flexible gedruckte Schaltung
- 126: Gegenkupplung
- 128: Litzen
- 130: Klammer
- 132: Verriegelungsabschnitt
- 134: Steckerbuchsen
- 136: Steckabschnitt
- 138: Buchsenabschnitt
- 140: Rastöffnung
- 142: Rastöffnung
- 144: Rasthaken
- 146: Rasthaken
- 148: Befestigungsabschnitt
- 150: Befestigungsflansch
- 152: Befestigungsflansch
- 154: Anschlußabschnitt
- 156: Klammer
- 158: Stecker
- 160: Rasterhebungen
- 162: Laschen
- 164: Profildichtung

## Patentansprüche

1. Elektrischer Verbinder zum lösbaren Kuppeln mindestens zweier elektrischer Leiter, mit zwei lösbar miteinander verbindbaren Anschlußkupplungen (16, 20; 122, 126) für die zu kuppelnden elektrischen Leiter (12, 14; 124, 128), wobei an mindestens eine der beiden Anschlußkupplungen (16, 20; 122, 126) ein den betreffenden elektrischen Leiter (12, 14; 124, 128) wenigstens teilweise umschließender Einsatz (18, 22; 130, 156) zum Abdichten der Anschlußkupplung (16, 20; 122, 126) vorzugsweise lösbar befestigbar ist, und wobei in dem Einsatz (18, 22; 130, 156) mindestens eine mit einer aushärtbaren Dichtungsmasse füllbare Kammer (60, 102) ausgebildet ist, durch die der elektrische Leiter (12, 14; 124, 128) verläuft.

2. Elektrischer Verbinder nach Anspruch 1, wobei der in der Anschlußkupplung (16, 20; 122, 126) befestigbare Einsatz (18, 22; 130, 156) durch die aushärtbare Dichtungsmasse nach außen hin abdichtbar ist.

3. Elektrischer Verbinder nach Anspruch 1, wobei der Einsatz eine Klammer mit zwei vorzugsweise durch ein Filmscharnier schwenkbar miteinander verbundenen Klammerabschnitten ist, die zum Umschließen des elektrischen Leiters (12, 14; 124, 128) auf einander zu klappbar sind.

4. Elektrischer Verbinder nach Anspruch 1, wobei der Einsatz eine Klammer (18, 22; 130, 156) mit zwei miteinander verbindbaren, vorzugsweise verrastbaren Klammerabschnitten (50, 52, 98, 100) ist, die zum Umschließen des elektrischen Leiters (12, 14; 124, 128) miteinander verriegelbar sind.

5. Elektrischer Verbinder nach Anspruch 3 oder 4, wobei in jedem der Klammerabschnitte (50, 52, 98, 100) eine Aussparung (56, 58) ausgebildet ist, die bei geschlossener Klammer (18, 22; 130, 156) die den elektrischen Leiter (12, 14; 124, 128) umschließende Kammer (60, 102) für die Dichtungsmasse bilden.

6. Elektrischer Verbinder nach Anspruch 3, 4 oder 5, wobei die geschlossene Klammer (18, 22; 130, 156) den elektrischen Leiter (12, 14; 124, 128) gegen ein Herausziehen umschließt und klemmt.

7. Elektrischer Verbinder nach Anspruch 6, wobei an mindestens einem der Klammerabschnitte (50, 98) eine Klemmerhebung (62) ausgebildet ist, die mit einer am anderen Klammerabschnitt (52, 100) ausgebildeten Vertiefung (64) zum Klemmen des elektrischen Leiters (12, 14; 124, 128) in der geschlossenen Klammer (60, 102) in Eingriff bringbar ist.

8. Elektrischer Verbinder nach Anspruch 3 bis 7, wobei die beiden Klammerabschnitte (50, 52, 98, 100) vorzugsweise durch eine Rastverbindung (54) miteinander lösbar verbindbar sind.

9. Elektrischer Verbinder nach Anspruch 1, wobei der Einsatz (18, 22; 130, 156) an seiner in Einführrichtung in die Anschlußkupplung (16, 20; 122, 126) gesehen führenden Stirnseite eine von dieser abstehende, umlaufende Kante (68, 104) aufweist, die in einer an der Anschlußkupplung (16, 20; 122, 126) ausgebildeten umlaufenden Nut (70, 106) aufnehmbar ist, welche zum Abdichten der Anschlußkupplung (16, 20; 122, 126) mit der aushärtbaren Dichtungsmasse befüllbar ist.

10. Elektrischer Verbinder nach Anspruch 1, wobei die aushärtbare Dichtungsmasse ein Silikongel, vorzugsweise ein Zweikomponenten-Silikongel ist.

11. Elektrischer Verbinder nach Anspruch 1, wobei an mindestens einer der Anschlußkupplungen (16, 20; 122, 126) ein Dichtungselement (34, 164) zum Abdichten der Verbindungsstelle zwischen den beiden Anschlußkupplungen (16, 20; 122, 126) vorgesehen ist.

12. Elektrischer Verbinder nach Anspruch 1, wobei mindestens einer der elektrischen Leiter eine flexible gedruckte Schaltung (12, 14; 124) ist.

13. Elektrischer Verbinder nach Anspruch 1, wobei an dem in der jeweiligen Anschlußkupplung (16, 20; 122, 126) aufgenommenen Ende jedes elektrischen Leiters (12; 124) mindestens ein Kontaktteil (32; 134) vorgesehen ist, das in der betreffenden Anschlußkupplung (16; 122) arretierbar und mit einem am jeweils anderen elektrischen Leiter (14; 128) vorgesehenen Kontaktteil (96; 158) kuppelbar ist.

14. Elektrischer Verbinder nach Anspruch 13, wobei der Einsatz (18, 22; 130, 156) den elektrischen Leiter (12, 14; 124, 128) nahe dem Kontaktteil (32, 96; 134, 158) des betreffenden elektrischen Leiters (12, 14; 124, 128) umschließt.
